# EUROPÄISCHE PATENTSCHRIFT

(11) **EP 0 095 176 B1**
(45) Veröffentlichungstag und Bekanntmachung des Hinweises auf die Patenterteilung: **26.03.1986**
(21) Anmeldenummer: 83105082.8
(22) Anmeldetag: 21.05.1983
(51) Int. Cl.: B65H 23/04

(54) **Vorrichtung für den Vorschub einer mit Registermarken versehenen Warenbahn**
Feeding device for webs with register marks
Dispositif pour avancer des feuilles continues pourvues de repères

(30) Priorität: 25.05.1982 DE 3219622
(43) Veröffentlichungstag der Anmeldung: 30.11.1983
(73) Patentinhaber: Maschinenfabrik Alfred Schmermund GmbH & Co., D-58285 Gevelsberg (DE)
(72) Erfinder: Knecht, Siegfried, D-5820 Gevelsberg (DE)
(74) Vertreter: Sparing Röhl Henseler Patentanwälte

## Beschreibung

Die Erfindung betrifft eine Vorrichtung für den Vorschub einer mit Registermarken versehenen Warenbahn nach dem Oberbegriff des Anspruchs 1. Dabei kann es sich z. B. um eine bedruckte Papierbahn handeln, welche in einzelne Abschnitte zerteilt werden soll, auf denen das Druckbild möglichst genau zentrisch erscheinen muß. Die Erfindung betrifft insbesondere den Fall, daß die Warenbahn kontinuierlich gefördert wird, wie es bei höheren Verarbeitungsgeschwindigkeiten erforderlich ist.

Da der Vorschub der Warenbahn nicht hundertprozentig genau auf das Druckbild eingestellt werden kann, ist eine Korrektur des Vorschubs notwendig. Verschiedene Methoden, diese Korrektur durchzuführen, sind z. B. in den DE-C-14 61 932, 23 38 109 oder der DD-A-148 043 beschrieben. Diese Stellen den Stand der Technik nach dem Oberbegriff des Anspruchs 1 dar.

Allen dort beschriebenen Vorrichtungen gemeinsam ist ein in Nähe der vorbeilaufenden Warenbahn angebrachter ortsfester Meßfühler, z. B. eine Fotozelle, welche auf die Registermarken anspricht. Die Zeitdifferenz zwischen dem Ansprechen der Fotozelle und einem vorgegebenen Sollzeitpunkt wird gemessen, und aufgrund der gemessenen Differenz wird dann eine Korrektureinrichtung in Tätigkeit gesetzt. Wegen des Meßvorgangs ist dies jedoch schaltungstechnisch aufwendig.

Aufgabe der Erfindung ist es, eine Vorrichtung nach dem Oberbegriff des Anspruchs 1 zu schaffen, mit der auf eine Zeitmessung verzichtet werden kann.

Diese Aufgabe wird entsprechend dem kennzeichnenden Teil des Anspruchs 1 gelöst. Weitere Ausgestaltungen der Erfindung sind der nachfolgenden Beschreibung und den Unteransprüchen zu entnehmen.

Eine bevorzugte Ausführung der erfindungsgemäßen Vorrichtung wird nachfolgend anhand der beigefügten Abbildungen näher beschrieben.

Figur 1 zeigt eine Vorrichtung für den Vorschub einer mit Registermarken versehenen Warenbahn.
Figur 2 zeigt einen Mittelschnitt durch die Vorrichtung von Fig. 1.

Wie Fig. 1 zeigt, besteht die Vorrichtung aus zwei Transportwalzen 1 und 2, einer Umlenkrolle 3 und einer Schneidstation 4.

Eine Warenbahn 5, es handelt sich hier um eine Papierbahn, welche zu Verpackungszwecken in einzelne Abschnitte aufgeteilt wird, umschlingt die Transportwalze 2. Die Transportwalzen 1 und 2 sind, wie Fig. 2 zeigt, auf Wellen 6 bzw. 7 gelagert. Die Wellen 6, 7 sind ihrerseits in einem Ständer 8 gelagert. Fest verbunden mit der Welle 7 ist ein Zahnrad 9 sowie der Wicklungsteil 10 einer Magnetkupplung 11. Eine Ankerplatte 11a der Magnetkupplung 11 ist mit der Transportwalze 1 verschraubt. Die Welle 7 wird auf nicht gezeigte, bekannte Weise angetrieben. Verbunden mit der Welle 6 ist ein Zahnrad 12, welches die gleiche Zähnezahl hat wie das Zahnrad 9 und mit diesem kämmt, des Weiteren ein Freilauf 13 sowie eine Scheibe 14. Die Scheibe 14 und die Welle 6 weisen eine Bohrung auf, in welche ein Glasfaserbündel 15 eingesetzt ist. Am Austritt des Glasfaserbündels 15 aus der Welle 6 ist eine Fotozelle 16 angeordnet, mittels der (über das Glasfaserbündel 15) die auf der Papierbahn befindlichen Registermarken erfaßt werden.

Die Funktion der Vorrichtung ist nun folgende : Beim normalen Vorschub der Papierbahn 5 wird die Transportwalze 2 über die Welle 7, das Zahnradpaar 9, 12 und den Freilauf 13 angetrieben. Der Durchmesser der Transportwalze 2 ist so gewählt, daß ihr Umfang ca. 2/10 mm kleiner ist als der Abstand der Registermarken auf der Papierbahn 5. Der Vorschub der Papierbahn 5 ist also etwas zu gering. Wenn sich die Austrittsstelle 17 des Glasfaserbündels 15 gegenüber der Transportwalze 1 befindet, wird die Fotozelle 16 eingeschaltet, wegen des zu geringen Vorschubs der Papierbahn 5 wird jedoch keine Registermarke erkannt. Durch eine nicht dargestellte Einrichtung zum Korrigieren des Vorschubs in Form einer an sich bekannten Regelschaltung, die von der Fotozelle 16 gesteuert wird, wird die Magnetkupplung 11 eingeschaltet.

Der Vorschub der Papierbahn 5 erfolgt damit über die Welle 7, die Magnetkupplung 11 und die Transportwalze 1 ; der Freilauf 13 überholt.

Der Durchmesser der Transportwalze 1 ist so gewählt, daß ihr Umfang etwa 2 mm größer ist als der Abstand der Registermarken auf der Papierbahn 5, diese wird also schneller gefördert. Auf dem Wege zwischen der Position gegenüber der Walze 3 und der in Fig. 2 gezeigten Position muß also die Registermarke zum Austritt des Faserbündels 15 aufholen. Sobald dies der Fall ist, ändert sich das Ausgangssignal der Fotozelle 16, und dies bewirkt, daß die Magnetkupplung 11 ausgeschaltet wird. Der Abstand zwischen Soll-und Istlage der Registermarke muß also nicht gemessen werden, die Lagekorrektur, welche durch die Magnetkupplung 11 erfolgt, arbeitet einfach so lange, bis die Soll-Lage erreicht ist.

Ist die Länge der von der Papierbahn 5 abzutrennenden Abschnitte klein, dann können die Umfänge der Transportwalzen 1 und 2 auch auf ein Vielfaches des Registermarkenabstandes abgestimmt sein, so daß eine Korrektur nur bei jedem zweiten oder dritten Abschnitt erfolgt, die Differenz zwischen dem Registermarkenabstand und dem Umfang der Transportwalze 2 wird dann entsprechend kleiner gewählt.

Ebenso könnte bei sehr großer Abschnittlänge der Umfang der Transportwalzen 1 und 2 auf den halben Registermarkenabstand abgestimmt sein, so daß eine Korrektur nur bei jeder zweiten Umdrehung erfolgt ; so wird der Durchmesser der Transportwalzen 1 und 2 nicht zu groß.

Zwar kann die Fotozelle 16 auch mit der Transportwalze -2 umlaufend angeordnet sein, jedoch sind dann Schleifkontakte notwendig, die bei Verwendung des Lichtleiters 15 entfallen.

## Patentansprüche

1. Vorrichtung für den Vorschub einer mit Registermarken versehenen Warenbahn (5) mit einer umlaufenden Fördereinrichtung (1, 2) zum Fördern der Warenbahn (5) und einem auf die Registermarken ansprechenden Sensor (16), der eine Einrichtung zum Korrigieren des Vorschubs steuert, dadurch gekennzeichnet, daß unter Verzicht auf eine Zeitmeßeinrichtung die Abtaststelle (17) des Sensors (16) an einem umlaufenden Förderorgan der Fördereinrichtung (1, 2) mit diesem umlaufend angeordnet ist.

2. Vorrichtung nach Anspruch 1, dadurch gekennzeichnet, daß der Sensor (16) feststehend angeordnet ist und sich zwischen der Abtaststelle (17) und dem Sensor (16) ein Lichtleiter (15) befindet.

3. Vorrichtung nach Anspruch 1 oder 2, dadurch gekennzeichnet, daß die Fördereinrichtung aus mindestens zwei Transportwalzen (1, 2) besteht, von denen eine (2) von der Warenbahn (5) teilweise umschlungen wird, wobei die Abtaststelle (17) mit einer teilweise von der Warenbahn (5) umschlungenen Transportwalze (2) umlaufend angeordnet ist.

4. Vorrichtung nach einem der Ansprüche 1 bis 3, dadurch gekennzeichnet, daß in Bezug auf den Registermarkenabstand oder einem Vielfachen oder einem Bruchteil hiervon eine Transportwalze (2) einen kleineren und eine Transportwalze (1) einen größeren Umfang besitzt und die Transportwalzen (1, 2) durch die Einrichtung zum Korrigieren des Vorschubs wahlweise entsprechend der erforderlichen Vorschubkorrektur als Antrieb für die jeweils andere Transportwalze (2, 1) schaltbar sind, wobei die Abtaststelle (17) synchron mit dem Hauptantrieb der Fördereinrichtung umläuft.

5. Vorrichtung nach Anspruch 3 oder 4, dadurch gekennzeichnet, daß der Lichtleiter (15) in Form eines Glasfaserbündels von der Abtaststelle (17) am Umfang der Transportwalze (1, 2) zur Achse der Welle (6) der Transportwalze und von dort zu einer axialen Austrittsstelle gegenüber von dem feststehenden Sensor (16) geführt ist.

6. Vorrichtung nach Anspruch 4 oder 5 dadurch gekennzeichnet, daß die Transportwalze (2) mit dem kleineren Umfang über einen Freilauf (13) antreibbar ist, während die Transportwalze (1) mit dem größeren Umfang über eine Kupplung (11) antreibbar ist, die durch die Einrichtung zum Korrigieren des Vorschubs einschaltbar ist.

7. Vorrichtung nach Anspruch 6, dadurch gekennzeichnet, daß die Kupplung (11) eine Magnetkupplung ist.

## Claims

1. Apparatus for the feeding of a web of material (5) provided with register marks by means of a rotating conveyor arrangement (1, 2) for the conveyance of the web of material (5) and a sensor (16) responsive to the register marks, which sensor controls an arrangement for correction of the feed, characterised in that omitting a time-measuring device the sampling location (17) of the sensor (16) is arranged to rotate with said conveyor arrangement adjacent to a rotating conveyor member of the conveyor arrangement (1, 2).

2. Apparatus according to claim 1, characterised in that the sensor (16) is fixedly arranged and a light conductor lies between the sampling location (17) and the sensor (16).

3. Apparatus according to claim 1 or 2, characterised in that the conveyor arrangement consists of at least two transport rollers (1, 2) one (2) of which is partially surrounded by the web of material (5), the sampling location (17) being arranged to rotate with a transport roller partially surrounded by the web of material (5).

4. Apparatus according to one of claims 1 to 3, characterised in that with reference to the register mark distance or a multiple or a fraction thereof one transport roller (2) has a smaller circumference and one transport roller (1) has a larger circumference and the transport rollers (1, 2) are selectively switchable by means of the arrangement for correcting the feed corresponding to the required feed correction so that one or other transport roller (1, 2) is the drive for the other transport roller, wherein the sampling location rotates in synchronism with the main drive of the conveyor arrangement.

5. Apparatus according to claim 3 or 4 characterised in that the light conductor (15) is in the form of a glass fibre bundle which is guided from the sampling location (17) adjacent to the circumference of the transport roller (1, 2) to the axis of the shaft (6) of the transport roller and from there to an axial outlet position next to the fixed sensor (16).

6. Apparatus according to claim 4 or 5, characterised in that the transport roller (2) with the smaller circumference is drivable through a free wheel (13) while the transport roller (1) with the larger circumference is drivable through a coupling (11), which is switched in by means of the arrangement for correcting the feed.

7. A device according to claim 6, characterised in that the coupling (11) is a magnetic coupling.

## Revendications

1. Dispositif pour l'avancement d'une bande (5) portant des marques enregistrées, comportant une installation de transport (1, 2) pour l'avancement de la bande (5) et un détecteur (16) qui commande un dispositif de correction de l'avancement, caractérisé par le fait qu'en renonçant à un dispositif de mesure du temps, l'endroit de captage (17) du détecteur (16) est disposé à la périphérie d'un organe de transport de l'installation d'avancement (1, 2).

2. Dispositif suivant la revendication 1, caractérisé par le fait que le détecteur (16) est fixe et qu'entre la zone de captage (17) et le détecteur (16) se trouve un faisceau de fibres optiques (15).

3. Dispositif suivant la revendication 1 ou 2, caractérisé par le fait que l'installation de transport est composée d'au moins deux cylindres de transport (1, 2) dont l'un (2) est partiellement entouré par la bande (5), la zone de captage (17) étant disposée à la périphérie du cylindre de transport (2) en partie entouré par la bande (5).

4. Dispositif suivant l'une des revendications 1 à 3, caractérisé par le fait qu'en fonction de la distance entre intervalles de séparation des marques ou en fonction d'une distance multiple ou fractionnaire, un cylindre de transport (2) a une circonférence plus petite et un cylindre de transport (1) une circonférence plus grande, les cylindres de transport (1, 2) pouvant être enclenchés au choix, suivant la correction d'avancement nécessaire pour mettre en mouvement l'un ou l'autre cylindre (2, 1), la zone de captage (17) étant synchronisée avec la commande principale de l'installation de transport.

5. Dispositif suivant la revendication 3 ou 4, caractérisé par le fait que le faisceau de fibres optiques (15), sous forme d'un faisceau de fibres de verre, relie la zone de captage (17) à la périphérie du cylindre de transport (1, 2) à l'axe de l'arbre (6) du cylindre de transport et, de là, à une zone de sortie axiale face au détecteur fixe (16).

6. Dispositif suivant l'une des revendications 4 ou 5, caractérisé par le fait que le cylindre de transport (2) de circonférence plus petite peut être mis en mouvement sur une roue libre (13), alors que le cylindre de transport (1) dont la circonférence est plus grande peut être mis en mouvement par un embrayage (11) enclenchable en vue de la correction de l'avancement.

7. Dispositif suivant la revendication 6, caractérisé par le fait que l'embrayage (11) est un embrayage magnétique.
